# FASCICULE DE BREVET EUROPEEN

(11) **EP 3 998 898 B1**
(45) Date de publication et mention de la délivrance du brevet: **17.04.2024**
(21) Numéro de dépôt: 20735439.0
(22) Date de dépôt: 07.07.2020
(51) Int. Cl.: A45C 5/14, A45C 13/02, A45C 7/00

(54) **BAGAGE MUNI D'UNE HOUSSE DE RANGEMENT SOUS VIDE**
MIT EINEM VAKUUMAUFBEWAHRUNGSBEUTEL VERSEHENES GEPÄCKSTÜCK
ITEM OF LUGGAGE PROVIDED WITH A VACUUM STORAGE BAG

(30) Priorité: 17.07.2019 FR 1908046
(43) Date de publication de la demande: 25.05.2022
(73) Titulaire: Cie Europe, 59160 Lomme (FR)
(72) Inventeur: EPICUREO, Giulio, 08005 Barcelona (ES); EPICUREO, César, 08003 Barcelona (ES)
(74) Mandataire: Cabinet Beau de Loménie
(86) Numéro de dépôt international: PCT/EP2020/069066
(87) Numéro de publication internationale: WO 2021/008932

(56) Documents cités:
- GB-A- 2 410 736
- US-A1- 2009 080 809
- US-A1- 2013 292 221
- US-A1- 2017 181 515

## Description

### Domaine technique

La présente invention concerne le domaine de la bagagerie et notamment les bagages à main, également appelés bagages cabine, qui sont autorisés dans la cabine d'un avion.

### Technique antérieure

Un type bien connu de bagage utilisé par les voyageurs est le bagage à main, également appelé bagage cabine.

Traditionnellement, un tel bagage à main comporte une coque composée d'une première demi-coque et d'une deuxième demi-coque, les première et deuxième demi-coques étant montées l'une à l'autre de façon pivotante, le bagage à main comportant un dispositif de fermeture pour maintenir les première et deuxième demi-coques l'une contre l'autre afin de fermer la coque. Ce type de bagage comporte au moins deux roulettes, chacune des roulettes étant montée sur un support, la première demi-coque comportant deux logements pour recevoir les supports des roulettes,

La coque peut être réalisé en plastique, métal ou en textile.

L'avantage du bagage à main réside dans le fait que le voyageur est dispensé de la procédure d'enregistrement du bagage, grâce à quoi il peut embarquer et débarquer plus rapidement que le voyageur qui doit enregistrer son bagage avant d'embarquer, et le récupérer à l'arrivée sur le tapis à bagage de l'aéroport.

Un bagage à main présente toutefois des dimensions réduites, la taille standard d'un bagage cabine, définie par l'Association Internationale des Transports Aériens (IATA), est de 55x35x20cm.

Le volume d'objets transportables avec un bagage cabine est donc faible, ce qui limite sensiblement les cas d'usage d'un tel bagage.

Le document US 2013/292221 décrit un bagage comportant un dispositif de rangement sous vide disposé dans la première demi-coque, le dispositif de rangement sous vide comportant une housse ayant un compartiment principal muni d'une ouverture, un dispositif d'obturation pour obturer le compartiment principal, et une valve anti-retour agencée de façon à bloquer l'entrée d'air dans le compartiment principal et autoriser une sortie d'air hors de la housse lorsque le compartiment principal est obturé, le bagage comporte en outre un dispositif de fixation pour fixer de façon amovible le dispositif de rangement sous vide à la première demi-coque.

En revanche, il présente une structure complexe et coûteuse.

### Exposé de l'invention

Un but de la présente invention est de proposer un bagage, par exemple un bagage à main, permettant de transporter davantage d'objets qu'un bagage traditionnel de même taille et ayant une structure moins complexe que le bagage du document US 2013/292221.

L'invention atteint son but par le fait que le dispositif de fixation comporte un premier organe de fixation et un deuxième organe de fixation, la première demi-coque comprenant le premier organe de fixation tandis que le dispositif de rangement sous vide comprend le deuxième organe de fixation, les premier et deuxième organes de fixation étant agencés pour coopérer l'un avec l'autre afin d'attacher le dispositif de rangement à la première demi-coque, le dispositif de rangement sous vide comprenant en outre une plaque de rigidification comportant un corps et au moins une première portion d'extrémité qui est inclinable par rapport au corps, et le premier organe de fixation comporte au moins un premier élément de maintien coopérant avec la première portion d'extrémité afin de maintenir la plaque de rigidification par rapport à la première demi-coque.

On comprend que l'utilisateur peut placer dans le dispositif de rangement des objets encombrants, par exemple des vêtements de ski, et en réduire le volume en retirant l'air contenu dans le compartiment principal de la housse. Pour ce faire, l'utilisateur ferme le compartiment principal de la housse à l'aide du dispositif d'obturation puis exerce une pression sur la housse fermée, ce qui a pour effet de faire sortir l'air par la valve anti-retour. Après que l'utilisateur a comprimé les objets, ces derniers présentent un volume réduit et ne reprennent pas leur volume habituel tant que la housse n'a pas été ouverte. Les objets étant moins volumineux dans leur état comprimé, il est donc possible de placer davantage d'objets dans le bagage selon l'invention que dans un bagage classique de même taille.

Par ailleurs, le dispositif de fixation assure que la housse reste correctement positionnée dans la première demi-coque pendant que l'utilisateur insère des objets dans le compartiment principal, mais aussi lors de l'étape ultérieure de compression de la housse.

La mise en place des objets dans la housse et la compression de cette dernière est donc effectuée pendant que le dispositif de rangement est dans la première demi-coque. Un des avantages de l'invention est que les objets comprimés prennent la forme la première demi-coque lors de la compression, ce qui permet de maximiser le volume occupé par les objets comprimés dans la première demi-coque. La première demi-coque est avantageusement rigide et ne se déforme pas lors de la mise en place des objets ou leur compression dans celle-ci.

Le dispositif de fixation permet une fixation amovible, grâce à quoi il est facilement possible de remplacer le dispositif de rangement en cas de besoin.

Grâce à l'invention, l'utilisateur peut ainsi positionner rapidement et correctement le dispositif de rangement sous vide dans la première demi-coque en engageant le deuxième organe de fixation avec le premier organe de fixation.

On comprend que la plaque de rigidification est maintenue par le premier élément de maintien, ce qui permet ainsi d'assurer le maintien du dispositif de rangement sous vide par rapport à la coque. Le corps de la plaque est disposé entre le premier élément de maintien et la paroi de fond de la première demi-coque, tandis que la première portion d'extrémité est engagée entre le premier élément de maintien et la première paroi latérale de la première demi-coque, la première portion d'extrémité étant sensiblement orthogonale au corps de la plaque.

De préférence, la plaque de rigidification est fixée à la housse. Encore de préférence, la housse comporte un compartiment secondaire, disposé entre le compartiment principal et la coque, la plaque de rigidification étant logée dans ledit compartiment secondaire.

Selon un mode de réalisation, la première demi-coque a une paroi intérieure recouverte d'une toile de protection, et le premier organe de fixation est solidaire de ladite toile de protection.

Cette toile de protection constitue une couche de propreté permettant d'éviter que le dispositif de rangement sous vide ne vienne en contact direct avec la paroi intérieure de la première demi-coque. La toile de protection permet également de masquer les logements recevant les supports de roulettes qui dépassent à l'intérieur de la demi-coque.

Selon une autre variante, le premier organe de fixation est solidaire de la paroi de la première demi-coque.

De préférence, le dispositif de fixation comporte en outre un deuxième élément de maintien, solidaire de la première demi-coque - ou de la toile de protection - et disposé sur la une paroi opposée. Ce deuxième élément de maintien est configuré pour coopérer avec une deuxième portion d'extrémité de la plaque de rigidification, opposée à la première portion d'extrémité.

Dans ce mode de réalisation, le dispositif de rangement est donc maintenu au moins par le premier élément de maintien coopérant avec la première portion d'extrémité de la plaque de rigidification, et de préférence par les premier et deuxième éléments de maintien coopérant avec les première et deuxième portions d'extrémité de la plaque de rigidification.

De préférence, le corps s'étend sur une paroi de fond de la première demi-coque, tandis que la première portion d'extrémité s'étend selon une paroi latérale de la première demi-coque, et le premier élément de maintien est disposé sur la première paroi latérale. Le corps de la plaque de rigidification est disposé entre les premier et deuxième éléments de maintien d'une part, et la paroi de fond d'autre part, ce qui permet d'améliorer le maintien de la housse dans la première demi-coque.

Un autre intérêt est de pouvoir caler le dispositif de rangement au moins contre une paroi latérale de la première demi-coque, de préférence contre parois latérales opposées, ce qui permet d'éviter le ballotement du dispositif de rangement dans la première demi-coque.

De préférence, mais non nécessairement, le premier élément de maintien est solidaire de la toile de protection.

Encore de préférence, le premier élément de maintien est une bande élastique. Un intérêt est de faciliter la mise en place et le retrait de la housse. La première portion d'extrémité est maintenue entre le premier élément de maintien et la première paroi latérale.

De préférence, le corps de la plaque de rigidification est disposé dans le compartiment secondaire, tandis que la première portion d'extrémité s'étend hors du compartiment secondaire.

Selon un mode de réalisation avantageux, les deux logements font saillie depuis la paroi latérale vers l'intérieur de la première demi-coque, et la première portion d'extrémité présente une longueur égale ou légèrement inférieure à la distance séparant les deux logements de sorte que la première portion d'extrémité vienne s'engager entre les deux logements.

Ce montage a pour effet que la première portion d'extrémité est maintenue entre les logements. Un intérêt est d'améliorer encore le positionnement stable de la plaque de rigidification dans la première demi-coque.

De préférence, la largeur du corps est supérieure à la longueur de la première portion d'extrémité. Selon une conformation préférentielle, les bords longitudinaux du corps viennent en appui ou à tout le moins à proximité des parois de bords de la première demi-coque, ces parois de bord étant orthogonales à la paroi latérale, ce qui améliore encore le positionnement et le maintien du dispositif de rangement de la première demi-coque.

Selon un autre mode de réalisation de l'invention, le dispositif de rangement sous vide comporte une plaque de rigidification qui est disposée entre le deuxième organe de fixation et le compartiment principal. De préférence, le premier organe de fixation est alors situé sur une paroi de fond de la première demi-coque.

Avantageusement, la plaque de rigidification est disposée dans un compartiment secondaire du dispositif de rangement et le deuxième organe de fixation est fixé à une paroi du compartiment secondaire.

Ce compartiment secondaire est préférentiellement disposé en-dessous du compartiment principal. Le premier dispositif de fixation est quant à lui préférentiellement fixée à la toile de protection lorsqu'elle est présente.

Ce montage permet d'assurer un bon maintien de la plaque de rigidification contre la paroi de fond de la première demi-coque.
Selon un exemple de réalisation, les premier et deuxième organes de fixation comportent un système de fixation de type boucles/crochets.

Le premier organe de fixation peut être fixé à la toile de protection ou directement à la paroi de la première demi-coque, tandis que le deuxième organe de fixation est solidaire de la paroi du compartiment secondaire recevant la plaque de rigidification.

Selon un autre aspect avantageux, le bagage comprend en outre un dispositif de mise sous vide, de préférence logé dans une poche du bagage.

Le bagage est de préférence un bagage cabine.

De préférence, il comporte en outre un organe de préhension télescopique montée à la première demi-coque de la coque. Cet organe de préhension peut en outre comporter une poignée pour la manipulation du bagage. De plus, la deuxième demi-coque peut aussi comporter des roulettes.

### Brève description des dessins

L'invention sera mieux comprise à la lecture de la description qui suit de modes de réalisation de l'invention donnés à titre d'exemples non limitatifs, en référence aux dessins annexés, sur lesquels :
[Fig. **1**] la figure **1** illustre un bagage conforme à la présente invention, avant la compression des objets contenus dans la housse ;
[Fig. **2**] la figure **2** illustre le dispositif de rangement selon un premier mode de réalisation de l'invention, montrant l'insertion de la plaque de rigidification dans son logement ;
[Fig. **3**] la figure **3** illustre les portions d'extrémité de la plaque de rigidification de la figure **2**, en position pliée ;
[Fig. **4**] la figure **4** illustre la coque du bagage selon le premier mode de réalisation, en position ouverte, sans le dispositif de rangement ;
[Fig. **5**] la figure **5** illustre la mise en place du dispositif de rangement dans la première demi-coque de la coque de la figure **4** ;
[Fig. **6**] la figure **6** est une vue de détail de l'engagement de l'une des portions d'extrémité de la plaque de rigidification avec la bande élastique ;
[Fig. **7**] la figure **7** montre le maintien de l'une des portions d'extrémité par la bande élastique ;
[Fig. **8**] la figure **8** illustre un deuxième mode de réalisation du bagage selon l'invention, le dispositif de fixation comportant un système à boucles et crochets ; et
[Fig. **9**] la figure **9** illustre le bagage de la figure **8****,** après mise en place du dispositif de rangement dans la première demi-coque.

### Description détaillée

Sur la figure **1****,** on a illustré un bagage **10,** de type bagage à main pour cabine, qui comporte une coque **12** composée d'une première demi-coque **14** et d'une deuxième coque **16.** De façon connue par ailleurs, les première et deuxième demi-coques **14, 16** sont montées l'une à l'autre de façon pivotante le long d'un bord commun **18** illustré en pointillés sur la figure **1****.** Les première et deuxième demi-coques **14, 16** comportent chacune un bord libre périphérique, ces deux bords libres périphériques **20, 22** venant en appui l'un contre l'autre lorsque la coque est en position fermée. Sans sortir du cadre de la présente invention, le bagage pourrait toutefois présenter une taille plus importante, et être placé en soute.

De façon connue, le bagage **10** comporte en outre un dispositif de fermeture **24,** par exemple une fermeture éclair, qui comporte deux portions complémentaires s'étendant chacune le long des bords périphériques **20, 22** des première et deuxième demi-coques.

On comprend que le dispositif de fermeture **24** a pour fonction de maintenir les première et deuxième demi-coques l'une contre l'autre afin de fermer la coque **12.**

Le bagage **10** comporte par ailleurs des première et deuxième roulettes **26, 28** qui sont reliées à la première demi-coque **14.** Comme illustré en figure **1****,** on constate que la deuxième demi-coque comporte également des roulettes.

La première roulette **26** est montée sur un premier support **30,** tandis que la deuxième roulette **28** est montée sur un deuxième support **32.** La première demi-coque comporte par ailleurs un premier organe de réception **34** pour recevoir le premier support **30,** et un deuxième organe de réception **36** pour recevoir le deuxième support **32.**

Ces organes de réception **34** et **36** sont mieux visibles sur la figure **2** qui illustre uniquement la coque du bagage **10.**

Comme on le constate sur la figure **2****,** les organes de réception présentent de préférence la forme de boîtiers qui font saillie à l'intérieur de la première demi-coque **14.**

De façon connue, la première roulette (respectivement la deuxième roulette) est montée rotative autour de son axe de rotation par rapport au premier support (respectivement le deuxième support), le premier support (respectivement le deuxième support) étant quant à lui monté rotatif par rapport au premier organe de réception (respectivement le deuxième organe de réception) autour d'un axe de rotation qui est perpendiculaire à l'axe de rotation de la première roulette (respectivement la deuxième roulette).

Les premier et deuxième organes de réception comprennent donc des moyens pour maintenir les supports tout en leur permettant de tourner autour de leurs axes de rotation.

Les premier et deuxième organes de réception présentent donc un certain encombrement dans la mesure où ils font saillie à l'intérieur du volume de la première demi-coque. Cette conformation particulière est due au fait qu'on souhaite que les première et deuxième roulettes soient disposées au plus près de la première demi-coque **14.**

De façon connue, les premier et deuxième organes de réception **34, 36** sont constitués par des pièces rapportées qui sont solidarisées à la première demi-coque. Les logements peuvent également être définies par des renfoncements de la première demi-coque, ce qui est notamment lorsque cette dernière est réalisée par moulage ou extrusion.

Comme illustré en figure **2****,** la première demi-coque **14** comporte une paroi de fond **40** et une paroi périphérique **42** qui encercle la paroi de fond **40.** La paroi périphérique **42** est composée d'une première paroi latérale **44** d'où s'étendent les première et deuxième roulettes **28,** d'une deuxième paroi latérale **46,** opposée à la première paroi latérale **44,** et de deux parois de bord parallèles **48, 50** qui s'étendent selon la longueur de la première demi-coque **14.**

Conformément à l'invention, le bagage **10** comporte en outre un dispositif de rangement sous vide **60,** illustré en figures **3** et **4****,** qui est destiné à être disposé dans la première demi-coque **14.** La mise en place du dispositif de rangement sous vide **60** dans la première demi-coque **14** est notamment illustrée en figures **5** à **7****.**

Le dispositif de rangement sous vide **60** comporte une plaque de rigidification **62,** par exemple en carton, ainsi qu'une housse **64** dans laquelle l'utilisateur insère les objets à comprimer. La housse **64** comporte un compartiment principal **68** muni d'une ouverture **70** par laquelle les objets sont introduits. La housse comporte en outre un compartiment secondaire **66** dans lequel est disposée la plaque de rigidification **62.** Pour obturer le compartiment principal **68,** la housse comporte un dispositif d'obturation **72.**

Dans cet exemple, et de façon connue, le dispositif d'obturation **72** est constitué des deux bords d'extrémité **74, 76** qui délimitent l'ouverture, ces deux bords **74, 76** sont munis de rainures et nervures longitudinales de formes complémentaires qui viennent s'engager les unes avec les autres grâce à l'action d'un curseur **78** qui est déplacé selon la longueur des bords d'extrémité.

Dans l'exemple de la figure **3****,** le compartiment principal **68** est représenté dans son état ouvert.

Le dispositif de rangement sous vide **60** comporte en outre une valve anti-retour **80** qui est agencée de façon à bloquer l'entrée d'air dans le compartiment principal mais autoriser une sortie d'air hors de la housse lorsque le compartiment principal est obturé.

Dans l'exemple de la figure **1****,** l'utilisatrice fait sortir l'air hors du compartiment principal de la housse en enroulant la housse sur elle-même. Sans sortir du cadre de la présente invention, l'évacuation de l'air hors de la housse peut être effectuée à l'aide d'un aspirateur ou d'une pompe.

Conformément à l'invention, le bagage **10** comporte en outre un dispositif de fixation **90** pour fixer de façon amovible le dispositif de rangement sous vide **60** à la première demi-coque **14.**

Dans l'exemple de réalisation illustré en figures **2** à **7****,** la plaque de rigidification **62** comporte un corps **63,** une première portion d'extrémité **65** qui est inclinable par rapport au corps selon une ligne de pliage **65**a. Dans cet exemple, la ligne de pliage **65**a s'étend selon la largeur **l** de la plaque de rigidification **62.** La plaque de rigidification **62** comporte en outre une deuxième portion d'extrémité **67,** opposée à la première portion d'extrémité **65,** qui est également inclinable par rapport au corps **63** selon une ligne de pliage **67**a qui s'étend selon la largeur de la plaque de rigidification **62.**

Comme on le voit sur la figure **1**, la largeur **l** du corps **63** est supérieure à la longueur **A** de la première portion d'extrémité **65.**

Par ailleurs, la longueur **B** du corps **63** est sensiblement égale à la longueur **L** du compartiment secondaire **66** de sorte que, lorsque la plaque de rigidification est disposée dans le compartiment secondaire **66,** les première et deuxième portions d'extrémité **65** et **67** font saillie en dehors du compartiment secondaire **66.** Sur la figure **4****,** les première et deuxième portions d'extrémité en forme d'ailes **65, 67** s'étendent sensiblement de façon perpendiculaire au corps **63** de manière à flanquer le compartiment secondaire **66.**

On comprend donc que la longueur totale à plat de la plaque de rigidification, référencée **C** en figure **3****,** est supérieure à la longueur **B** du corps **63.**

On va maintenir décrire en détail un exemple de réalisation du dispositif de fixation **90.**

Dans l'exemple des figures **2** à **7****,** le dispositif de fixation **90,** visible en figures **5** et **6****,** comporte un premier organe de fixation **92** qui est disposé dans la première demi-coque **14,** et un deuxième organe de fixation **94** qui est solidaire du dispositif de rangement sous vide **60.** Comme il sera expliqué ci-dessous, les premier et deuxième organes de fixation **92, 94** sont agencés pour coopérer l'un avec l'autre afin de solidariser le dispositif de rangement avec la première demi-coque **14.**

Le premier organe de fixation **92** est solidaire de la paroi intérieure **15** de la première demi-coque **14.**

Dans cet exemple, le premier organe de fixation **92** comporte un premier élément de maintien **96** qui est constitué d'une bande élastique qui s'étend entre les premier et deuxième organes de réception **34, 36.** Cette bande élastique est fixée à la première paroi latérale ou, le cas échéant, à la toile de protection qui la recouvre.

Le premier élément de maintien est fixé à la paroi périphérique **42** de la première demi-coque par exemple par le biais de rivets **97** disposés à chacune des extrémités de la bande élastique.

Le deuxième organe de fixation **94** comporte la première portion d'extrémité **65** décrite ci-dessus. A l'aide de la figure **6****,** on comprend que lorsque le dispositif de rangement est installé dans la première demi-coque **14,** le corps **63** de la plaque de rigidification logé dans le compartiment secondaire **66** s'étend sur la paroi de fond **40** de la première demi-coque **14,** tandis que la première portion d'extrémité **65** est sensiblement en appui contre la première paroi latérale **44** de la première demi-coque. Le premier élément de maintien **96,** disposé sur la première paroi latérale **44** est agencé de sorte que la première portion d'extrémité **65** est maintenue en étant prise en sandwich entre la bande élastique **96** et la première paroi latérale **44.** Un deuxième élément de maintien, similaire au premier élément de maintien est disposé sur la deuxième paroi latérale afin de coopérer avec la deuxième portion d'extrémité. En conséquence de quoi, la plaque de rigidification est maintenue par rapport à la première demi-coque **14.** On constate en outre que le corps de la plaque est situé entre les premier et deuxième éléments de maintien et la paroi de fond, de sorte que les éléments de maintien s'opposent au retrait de la housse hors de la première demi-coque.

Par ailleurs, on constate que les deux organes de réception **34, 36** en forme de boîtier, qui font saillie depuis la première paroi latérale **44** vers l'intérieur de la première demi-coque sont disposés de part et d'autre du premier élément de maintien **96.** Autrement dit, la longueur **A** de la première portion d'extrémité **65** est inférieure à la distance séparant les deux organes de réception **34, 36** de sorte que la première portion d'extrémité **65** vient s'engager entre les deux organes de réception.

En figures **8** et **9****,** on a illustré un deuxième mode de réalisation du bagage selon l'invention.

Dans ce deuxième mode de réalisation, la plaque de rigidification **62** présente une forme rectangulaire de manière à être entièrement logée dans le compartiment secondaire **66.** Toutefois, sans sortir du cadre de la présente invention, la plaque de rigidification pourrait comporter des portions d'extrémité en forme d'ailes similaires à celles du premier mode de réalisation.

Dans ce deuxième mode de réalisation, le premier organe de fixation **92** est constitué de bandes de type Velcro^{®} fixées à la paroi de fond **90** de la première demi-coque **14.** Le deuxième organe de fixation **94** est également constitué de bandes Velcro^{®} complémentaires, qui sont fixées à une face **61** du compartiment secondaire **66,** comme illustré en figure **9****.** Lorsque les premier et deuxième organes de fixation **92** et **94** sont engagés ensemble, la plaque de rigidification **62** est rendue solidaire de la paroi de fond **40** de la première demi-coque **14,** comme illustré en figure **10**.

Sans sortir du cadre de la présente invention, le dispositif de fixation **90** du premier mode de réalisation pourrait également être combiné avec celui du deuxième mode de réalisation.

## Revendications

1. Bagage (10) comportant une coque (12) composée d'une première demi-coque (14) et d'une deuxième demi-coque (16), les première et deuxième demi-coques (14, 16) étant montées l'une à l'autre de façon pivotante, le bagage (10) comportant :
un dispositif de fermeture (24) pour maintenir les première et deuxième demi-coques (14, 16) l'une contre l'autre afin de fermer la coque,
au moins deux roulettes (26, 28), chacune des roulettes étant montée sur un support (30), la première demi-coque (14) comportant deux logements pour recevoir les supports des roulettes (30, 32),
un dispositif de rangement sous vide (60) disposé dans la première demi-coque (14), le dispositif de rangement sous vide (60) comportant une housse (64) ayant un compartiment principal (68) muni d'une ouverture (70), un dispositif d'obturation (72) pour obturer le compartiment principal (68), et une valve anti-retour (80) agencée de façon à bloquer l'entrée d'air dans le compartiment principal et autoriser une sortie d'air hors de la housse (64) lorsque le compartiment principal (68) est obturé, et un dispositif de fixation (90) pour fixer de façon amovible le dispositif de rangement sous vide (60) à la première demi-coque (14), le dispositif de fixation (90) comportant un premier organe de fixation (92) et un deuxième organe de fixation (94), la première demi-coque (14) comprenant le premier organe de fixation tandis que le dispositif de rangement sous vide (60) comporte le deuxième organe de fixation, les premier et deuxième organes de fixation (92, 94) étant agencés pour coopérer l'un avec l'autre afin d'attacher le dispositif de rangement (60) à la première demi-coque (14) ;
le bagage (10) comportant en outre une plaque de rigidification (62), le bagage (10) étant **caractérisé en ce que** ladite plaque de rigidification (62) comporte un corps (63) et au moins une première portion d'extrémité (65) qui est inclinable par rapport au corps (63), **en ce que** le deuxième organe de fixation comprend la première portion d'extrémité, et **en ce que** le premier organe de fixation (90) comporte au moins un premier élément de maintien (96) coopérant avec la première portion d'extrémité (65) afin de maintenir la plaque de rigidification (62) par rapport à la première demi-coque (14).

2. Bagage (10) selon la revendication 1, dans lequel le corps (63) s'étend sur une paroi de fond (40) de la première demi-coque (14), tandis que la première portion d'extrémité (65) s'étend selon une première paroi latérale (44) de la première demi-coque (14), et dans lequel le premier élément de maintien (96) est disposé sur la première paroi latérale (44).

3. Bagage selon la revendication 2, dans lequel la première portion d'extrémité (65) est maintenue entre le premier élément de maintien (96) et la première paroi latérale (44).

4. Bagage selon la revendication 2 ou 3, dans lequel le corps (63) est disposé entre le premier élément de maintien et la paroi de fond.

5. Bagage selon l'une quelconque des revendications précédentes, dans lequel le premier élément de maintien (96) est une bande élastique.

6. Bagage selon l'une quelconque des revendications précédentes, dans lequel le premier organe de fixation (90) comporte un deuxième élément de maintien coopérant avec une deuxième portion d'extrémité (67) de la plaque.

7. Bagage (10) selon l'une quelconque des revendications précédentes, dans lequel les deux logements font saillie depuis la paroi latérale (44) vers l'intérieur de la première demi-coque (14), et dans lequel la première portion d'extrémité (65) présente une longueur (A) égale ou légèrement inférieure à la distance séparant les deux logements de sorte que la première portion d'extrémité vienne s'engager entre les deux logements.

8. Bagage (10) selon la revendication 7, dans lequel la largeur (I) du corps est supérieure à la longueur (A) de la première portion d'extrémité (65).

9. Bagage (10) comportant une coque (12) composée d'une première demi-coque (14) et d'une deuxième demi-coque (16), les première et deuxième demi-coques (14, 16) étant montées l'une à l'autre de façon pivotante, le bagage (10) comportant :
un dispositif de fermeture (24) pour maintenir les première et deuxième demi-coques (14, 16) l'une contre l'autre afin de fermer la coque,
au moins deux roulettes (26, 28), chacune des roulettes étant montée sur un support (30), la première demi-coque (14) comportant deux logements pour recevoir les supports des roulettes (30, 32),
un dispositif de rangement sous vide (60) disposé dans la première demi-coque (14), le dispositif de rangement sous vide (60) comportant une housse (64) ayant un compartiment principal (68) muni d'une ouverture (70), un dispositif d'obturation (72) pour obturer le compartiment principal (68), et une valve anti-retour (80) agencée de façon à bloquer l'entrée d'air dans le compartiment principal et autoriser une sortie d'air hors de la housse (64) lorsque le compartiment principal (68) est obturé, et un dispositif de fixation (90) pour fixer de façon amovible le dispositif de rangement sous vide (60) à la première demi-coque (14), le dispositif de fixation (90) comportant un premier organe de fixation (92) disposé dans la première demi-coque (14), et un deuxième organe de fixation (94) solidaire du dispositif de rangement sous vide (60), les premier et deuxième organes de fixation (92, 94) étant agencés pour coopérer l'un avec l'autre afin d'attacher le dispositif de rangement (60) à la première demi-coque (14) ;
le dispositif de rangement sous vide comportant en outre une plaque de rigidification (62) le bagage (10) étant **caractérisé en ce que** la plaque de rigidification est disposée entre le deuxième organe de fixation (94) et le compartiment principal.

10. Bagage (10) selon la revendication 9, dans lequel la plaque de rigidification (62) est disposée dans un compartiment secondaire (66) de la housse et dans lequel le deuxième organe de fixation (94) est fixé à une paroi du compartiment secondaire.

11. Bagage (10) selon la revendication 9 ou 10, dans lequel les premier et deuxième organes de fixation (90, 94) comportent un système de fixation de type boucles/crochets.

12. Bagage (10) selon l'une quelconque des revendications précédentes, comprenant en outre un dispositif de mise sous vide, de préférence logé dans une poche du bagage.

13. Bagage (10) selon l'une quelconque des revendications précédentes, dans lequel le premier organe de fixation (92) est solidaire de la paroi intérieure (15) de la première demi-coque (14).

14. Bagage (10) selon l'une quelconque des revendications 1 à 12, la première demi-coque a une paroi intérieure recouverte d'une toile de protection, et le premier organe de fixation est solidaire de ladite toile de protection.

## Patentansprüche

1. Gepäckstück (10), das eine Schale (12) beinhaltet, die aus einer ersten Halbschale (14) und einer zweiten Halbschale (16) besteht, wobei die erste und die zweite Halbschale (14, 16) auf schwenkbare Weise aneinander montiert sind, wobei das Gepäckstück (10) beinhaltet:
eine Schließvorrichtung (24) zum Gegeneinanderhalten der ersten und der zweiten Halbschale (14, 16), um die Schale zu schließen,
mindestens zwei Rollen (26, 28), wobei jede der Rollen auf einer Stütze (30) montiert ist, wobei die erste Halbschale (14) zwei Aufnahmen zum Aufnehmen der Stützen der Rollen (30, 32) beinhaltet,
eine Vakuumspeichervorrichtung (60), die in der ersten Halbschale (14) angeordnet ist, wobei die Vakuumspeichervorrichtung (60) eine Hülle (64) mit einem Hauptfach (68), das mit einer Öffnung (70) versehen ist, eine Verschlussvorrichtung (72) zum Verschließen des Hauptfachs (68) und ein Rückschlagventil (80) beinhaltet, das auf eine Weise ausgebildet ist, um den Lufteintritt in das Hauptfach zu blockieren und einen Luftaustritt außerhalb der Hülle (64) zu ermöglichen, wenn das Hauptfach (68) verschlossen ist, und
eine Befestigungsvorrichtung (90) zum lösbaren Befestigen der Vakuumspeichervorrichtung (60) an der ersten Halbschale (14), wobei die Befestigungsvorrichtung (90) ein erstes Befestigungselement (92) und ein zweites Befestigungselement (94) beinhaltet, wobei die erste Halbschale (14) das erste Befestigungselement umfasst, während die Vakuumspeichervorrichtung (60) das zweite Befestigungselement beinhaltet, wobei das erste und das zweite Befestigungselement (92, 94) ausgebildet sind, um zusammenzuwirken, um die Speichervorrichtung (60) an der ersten Halbschale (14) zu befestigen,
wobei das Gepäckstück (10) ferner eine Versteifungsplatte (62) beinhaltet, wobei das Gepäckstück (10) **dadurch gekennzeichnet ist, dass** die Versteifungsplatte (62) einen Körper (63) und mindestens einen ersten Endabschnitt (65) beinhaltet, der relativ zu dem Körper (63) kippbar ist, dass das zweite Befestigungselement den ersten Endabschnitt umfasst und dass das erste Befestigungselement (90) mindestens ein erstes Halteelement (96) beinhaltet, das mit dem ersten Endabschnitt (65) zusammenwirkt, um die Versteifungsplatte (62) relativ zu der ersten Halbschale (14) zu halten.

2. Gepäckstück (10) nach Anspruch 1, wobei sich der Körper (63) über eine Bodenwand (40) der ersten Halbschale (14) erstreckt, während sich der erste Endabschnitt (65) entlang einer ersten Seitenwand (44) der ersten Halbschale (14) erstreckt, und wobei das erste Halteelement (96) an der ersten Seitenwand (44) angeordnet ist.

3. Gepäckstück nach Anspruch 2, wobei der erste Endabschnitt (65) zwischen dem ersten Halteelement (96) und der ersten Seitenwand (44) gehalten wird.

4. Gepäckstück nach Anspruch 2 oder 3, wobei der Körper (63) zwischen dem ersten Halteelement und der Bodenwand angeordnet ist.

5. Gepäckstück nach einem der vorhergehenden Ansprüche, wobei das erste Halteelement (96) ein elastisches Band ist.

6. Gepäckstück nach einem der vorhergehenden Ansprüche, wobei das erste Befestigungselement (90) ein zweites Halteelement beinhaltet, das mit einem zweiten Endabschnitt (67) der Platte zusammenwirkt.

7. Gepäckstück (10) nach einem der vorhergehenden Ansprüche, wobei die zwei Aufnahmen von der Seitenwand (44) in Richtung der Innenseite der ersten Halbschale (14) vorstehen und wobei der erste Endabschnitt (65) eine Länge (A) aufweist, die gleich dem oder geringfügig kleiner als der Abstand ist, der die zwei Aufnahmen trennt, sodass der erste Endabschnitt zwischen die zwei Aufnahmen eingreift.

8. Gepäckstück (10) nach Anspruch 7, wobei die Breite (I) des Körpers größer als die Länge (A) des ersten Endabschnittes (65) ist.

9. Gepäckstück (10), das eine Schale (12) beinhaltet, die aus einer ersten Halbschale (14) und einer zweiten Halbschale (16) besteht, wobei die erste und die zweite Halbschale (14, 16) auf schwenkbare Weise aneinander montiert sind, wobei das Gepäckstück (10) beinhaltet:
eine Schließvorrichtung (24) zum Gegeneinanderhalten der ersten und der zweiten Halbschale (14, 16), um die Schale zu schließen,
mindestens zwei Rollen (26, 28), wobei jede der Rollen auf einer Stütze (30) montiert ist, wobei die erste Halbschale (14) zwei Aufnahmen zum Aufnehmen der Stützen der Rollen (30, 32) beinhaltet,
eine Vakuumspeichervorrichtung (60), die in der ersten Halbschale (14) angeordnet ist, wobei die Vakuumspeichervorrichtung (60) eine Hülle (64) mit einem Hauptfach (68), das mit einer Öffnung (70) versehen ist, eine Verschlussvorrichtung (72) zum Verschließen des Hauptfachs (68) und ein Rückschlagventil (80) beinhaltet, das auf eine Weise ausgebildet ist, um den Lufteintritt in das Hauptfach zu blockieren und einen Luftaustritt außerhalb der Hülle (64) zu ermöglichen, wenn das Hauptfach (68) verschlossen ist, und
eine Befestigungsvorrichtung (90) zum lösbaren Befestigen der Vakuumspeichervorrichtung (60) an der ersten Halbschale (14), wobei die Befestigungsvorrichtung (90) ein erstes Befestigungselement (92), das in der ersten Halbschale (14) angeordnet ist, und ein zweites Befestigungselement (94), das einstückig mit der Vakuumspeichervorrichtung (60) ist, beinhaltet, wobei das erste und das zweite Befestigungselement (92, 94) ausgebildet sind, um zusammenzuwirken, um die Speichervorrichtung (60) an der ersten Halbschale (14) zu befestigen,
wobei die Vakuumspeichervorrichtung ferner eine Versteifungsplatte (62) beinhaltet, wobei das Gepäckstück (10) **dadurch gekennzeichnet ist, dass** die Versteifungsplatte zwischen dem zweiten Befestigungselement (94) und dem Hauptfach angeordnet ist.

10. Gepäckstück (10) nach Anspruch 9, wobei die Versteifungsplatte (62) in einem Nebenfach (66) der Hülle angeordnet ist und wobei das zweite Befestigungselement (94) an einer Wand des Nebenfachs befestigt ist.

11. Gepäckstück (10) nach Anspruch 9 oder 10, wobei das erste und das zweite Befestigungselement (90, 94) ein Befestigungssystem vom Schlaufen-/Hakentyp beinhalten.

12. Gepäckstück (10) nach einem der vorhergehenden Ansprüche, ferner umfassend eine Vakuumvorrichtung, die vorzugsweise in einer Tasche des Gepäckstücks untergebracht ist.

13. Gepäckstück (10) nach einem der vorhergehenden Ansprüche, wobei das erste Befestigungselement (92) einstückig mit der Innenwand (15) der ersten Halbschale (14) ist.

14. Gepäckstück (10) nach einem der Ansprüche 1 bis 12, wobei die erste Halbschale eine Innenwand aufweist, die mit einer Schutzplane bedeckt ist, und das erste Befestigungselement einstückig mit der Schutzplane ist.

## Claims

1. A luggage (10) including a shell (12) composed of a first half-shell (14) and of a second half-shell (16), the first and second half-shells (14, 16) being pivotally mounted on each other, the luggage (10) including:
a closing device (24) for holding the first and second half-shells (14, 16) against each other in order to close the shell,
at least two casters (26, 28), each of the casters being mounted on a support (30), the first half-shell (14) including two housings for receiving the supports of the casters (30, 32),
a vacuum stowage device (60) disposed in the first half-shell (14), the vacuum stowage device (60) including a cover (64) with a main compartment (68) provided with an opening (70), a sealing device (72) for sealing the main compartment (68), and a check valve (80) arranged so as to block the entry of air into the main compartment and allow a release of air out of the cover (64) when the main compartment (68) is sealed, and a fixing device (90) for removably fixing the vacuum stowage device (60) to the first half-shell (14), the fixing device (90) including a first fixing member (92) and a second fixing member (94), the first half-shell (14) comprising the first fixing member while the vacuum stowage device (60) includes the second fixing member, the first and second fixing members (92, 94) being arranged to cooperate with each other in order to attach the stowage device (60) to the first half-shell (14);
the luggage (10) further including a stiffening plate (62), the luggage (10) being **characterized in that** said stiffening plate (62) includes a body (63) and at least a first end portion (65) which is tiltable relative to the body (63), **in that** the second fixing member comprises the first end portion, and **in that** the first fixing member (90) includes at least a first holding element (96) cooperating with the first end portion (65) in order to hold the stiffening plate (62) relative to the first half-shell (14).

2. The luggage (10) according to claim 1, wherein the body (63) extends over a bottom wall (40) of the first half-shell (14), while the first end portion (65) extends along a first side wall (44) of the first half-shell (14), and wherein the first holding element (96) is disposed on the first side wall (44).

3. The luggage according to claim 2, wherein the first end portion (65) is held between the first holding element (96) and the first side wall (44).

4. The luggage according to claim 2 or 3, wherein the body (63) is disposed between the first holding element and the bottom wall.

5. The luggage according to any one of the preceding claims, wherein the first holding element (96) is an elastic tape.

6. The luggage according to any one of the preceding claims, wherein the first fixing member (90) includes a second holding element cooperating with a second end portion (67) of the plate.

7. The luggage (10) according to any one of the preceding claims, wherein the two housings protrude from the side wall (44) towards the inside of the first half-shell (14), and wherein the first end portion (65) has a length (A) equal to or slightly smaller than the distance separating the two housings so that the first end portion engages between the two housings.

8. The luggage (10) according to claim 7, wherein the width (I) of the body is greater than the length (A) of the first end portion (65).

9. The luggage (10) including a shell (12) composed of a first half-shell (14) and of a second half-shell (16), the first and second half-shells (14, 16) being pivotally mounted on each other, the luggage (10) including:
a closing device (24) for holding the first and second half-shells (14, 16) against each other in order to close the shell,
at least two casters (26, 28), each of the casters being mounted on a support (30), the first half-shell (14) including two housings for receiving the supports of the casters (30, 32),
a vacuum stowage device (60) disposed in the first half-shell (14), the vacuum stowage device (60) including a cover (64) with a main compartment (68) provided with an opening (70), a sealing device (72) for sealing the main compartment (68), and a check valve (80) arranged so as to block the entry of air into the main compartment and allow a release of air out of the cover (64) when the main compartment (68) is sealed, and a fixing device (90) for removably fixing the vacuum stowage device (60) to the first half-shell (14), the fixing device (90) including a first fixing member (92) disposed in the first half-shell (14), and a second fixing member (94) secured to the vacuum stowage device (60), the first and second fixing members (92, 94) being arranged to cooperate with each other in order to attach the stowage device (60) to the first half-shell (14);
the vacuum stowage device further including a stiffening plate (62),
the luggage (10) being **characterized in that** the stiffening plate is disposed between the second fixing member (94) and the main compartment.

10. The luggage (10) according to claim 9, wherein the stiffening plate (62) is disposed in a secondary compartment (66) of the cover and wherein the second fixing member (94) is fixed to a wall of the secondary compartment.

11. The luggage (10) according to claim 9 or 10, wherein the first and second fixing members (90, 94) include a loop/hook type fixing system.

12. The luggage (10) according to any one of the preceding claims, further comprising a vacuuming device, preferably housed in a pocket of the luggage.

13. The luggage (10) according to any one of the preceding claims, wherein the first fixing member (92) is secured to the inner wall (15) of the first half-shell (14).

14. The luggage (10) according to any one of claims 1 to 12, the first half-shell has an inner wall covered with a protective canvas, and the first fixing member is secured to said protective canvas.
